# DEMANDE DE BREVET EUROPEEN

(11) **EP 0 650 225 A1**
(43) Date de publication de la demande: **26.04.1995**
(21) Numéro de dépôt: 94402365.4
(22) Date de dépôt: 20.10.1994
(51) Int. Cl.: H01R 13/436

(54) **Elément de boîtier de connecteur électrique**

(30) Priorité: 25.10.1993 FR 9312680
(71) Demandeur: CONNECTEURS CINCH, Société Anonyme dite :, F-78190 Montigny Le Bretonneux (FR)
(72) Inventeur: Ittah, Jean, F-92390 Villeneuve La Garenne (FR); Plessis, Olivier, F-92370 Chaville (FR)
(74) Mandataire: Faber, Jean-Paul

(57) **Abrégé**

Elément de boîtier de connecteur électrique du type constitué d'un corps (1) en matière isolante présentant une série de canaux (2, 20) destinés à recevoir, chacun, un organe de contact électrique (4, 21) mâle ou femelle dont une extrémité est destinée à coopérer avec un organe de contact électrique complémentaire, tandis que l'autre extrémité est solidaire d'un conducteur électrique (8, 29), ledit élément de boîtier (1), du côté de son extrémité à travers laquelle s'étendent les conducteurs électriques (8, 29) comportant un organe de verrouillage (50, 50a) présentant une ouverture pour le passage des conducteurs et débordant sur les canaux afin de bloquer les organes de contact électrique (4, 21) dans lesdits canaux.

## Description

L'invention se rapporte à un élément de boîtier de connecteur électrique.

L'invention vise un élément de boîtier du type formé d'un corps parallélépipédique en matière isolante présentant une série de canaux destinés à recevoir, chacun, un organe de contact électrique, celui-ci pouvant être mâle ou femelle et étant solidaire d'un conducteur électrique.

Dans chaque canal, il est prévu un élément de retenue de l'organe de contact électrique de manière, qu'une fois mis en place, il ne puisse être déplacé dans ledit canal car, lors de son accouplement avec un organe correspondant, il risquerait de coulisser et ainsi de ne pas être fixé audit organe correspondant.

De plus en plus, on a tendance à miniaturiser les connexions électriques de sorte que les éléments de retenue sont de plus en plus petits et fragiles.

Afin d'assurer néanmoins le blocage des organes dans les canaux, on a imaginé d'ajouter, du côté de l'extrémité de l'élément de boîtier à travers laquelle s'étendent les conducteurs électriques, un organe de verrouillage qui ferme en partie les canaux afin que lesdits organes de contact électrique ne puissent ainsi s'échapper des canaux.

La technique antérieure connaît la demande PCT n° 88/07775 qui montre un connecteur dans lequel les organes de contact électrique sont retenus dans les canaux par des organes de verrouillage comprenant deux barrettes pourvues d'encoches pour le passage des conducteurs, chaque barrette comportant, à chaque extrémité, un bras destiné à coulisser dans une rainure de la paroi latérale d'un élément de boîtier et pourvu, à son extrémité libre, d'un crochet coopérant avec une cavité de la rainure.

Une telle disposition présente l'inconvénient que les organes de verrouillage ne sont pas faciles à mettre en place, car il faut impérativement que les conducteurs soient alignés parallèlement pour s'insérer dans les encoches.

De plus, les bras des organes de verrouillage risquent de s'accrocher et ainsi de se détacher intempestivement. Dans cette demande de brevet, pour éviter cet inconvénient, on a prévu que l'élément de boîtier soit logé dans un corps supplémentaire en forme de manchon. Une telle disposition grève le prix de revient des connecteurs électriques.

Dans la technique antérieure, on connaît également le brevet US n° 4 752 251. Dans ce brevet, l'organe de verrouillage comporte des cloisons avec des ergots qui s'engagent dans les fentes du corps de l'élément de boîtier, tandis que la paroi opposée aux ergots vient coiffer le bord de l'élément de boîtier, la fixation étant assurée par des saillies de l'élément de boîtier coopérant avec des ouvertures de l'organe de verrouillage.

Une telle disposition présente l'inconvénient que l'organe de verrouillage n'est pas facile à poser, les ergots devant être engagés dans les fentes, puis ledit organe doit être basculé afin de coiffer le bord de l'élément de boîtier et de faire emboîter les saillies dans les ouvertures.

Comme il est prévu des cloisons, il faut également que les conducteurs soient bien alignés pour se placer entre celles-ci.

Enfin, comme l'organe de verrouillage se situe en partie à l'extérieur de l'élément de boîtier, il subsiste toujours le risque que cet organe qui n'est pas protégé se déverrouille intempestivement.

L'un des buts de la présente invention est de remédier aux inconvénients de la technique antérieure.

L'élément de boîtier de connecteur électrique, selon l'invention, a une forme générale parallélépipédique et est du type constitué d'un corps en matière isolante présentant une série de canaux destinés à recevoir, chacun, un organe de contact électrique mâle ou femelle dont une extrémité est destinée à coopérer avec un organe de contact électrique complémentaire, tandis que l'autre extrémité est solidaire d'un conducteur électrique, ledit élément de boîtier, du côté de son extrémité à travers laquelle s'étendent les conducteurs électriques, comportant un organe de verrouillage présentant une ouverture pour le passage des conducteurs et débordant sur les canaux afin de bloquer les organes de contact électrique dans lesdits canaux, ledit élément de boîtier étant caractérisé en ce que, du côté de son extrémité à travers laquelle s'étendent les conducteurs électriques, il est prolongé par une jupe, tandis que l'organe de verrouillage est formé de deux éléments à section en U qui viennent se loger dans la jupe et dont les branches comportent, chacune, une saillie, des pattes élastiques étant découpées dans ladite jupe et comportant, chacune, une ouverture dans laquelle vient s'insérer la saillie correspondante.

Grâce à une telle disposition, on est assuré du bon maintien des organes de contact électrique dans les canaux. De plus, la mise en place de l'organe de verrouillage, dans la jupe, permet de pousser les organes de contact électrique dans les canaux dans le cas où ils ne seraient pas convenablement insérés dans lesdits canaux.

De plus, les organes de verrouillage étant entièrement logés dans la jupe, ils sont complètement protégés et ne peuvent ainsi se détacher intempestivement.

Enfin, les organes de verrouillage sont très aisés à mettre en place malgré l'encombrement des conducteurs électriques.

Suivant une caractéristique constructive, les saillies affectent la forme d'un trapèze dont la grande base est située sur le bord libre, le bord des ouvertures adjacent aux extrémités libres des pattes élastiques étant incliné pour coopérer avec la fente des saillies. On est ainsi assuré que l'organe de verrouillage ne pourra se désaccoupler intempestivement de la jupe.

Afin de faciliter la pose de l'organe de verrouillage, les extrémités des branches correspondantes des deux éléments en U sont reliées par une bande souple. On peut également facilement écarter les deux éléments pour leur mise en place.

Afin de faciliter la fabrication, les pattes élastiques et les saillies ont une position telle que l'organe de verrouillage est réversible.

L'invention va maintenant être décrite avec plus de détails en se référant à des modes de réalisation particuliers donnés à titre d'exemple seulement et représentés aux dessins annexés, dans lesquels :
Figure 1 est une vue en perspective éclatée d'un élément de boîtier de connecteur électrique, selon l'invention.
Figure 2 montre en perspective l'élément de boîtier de la figure 1, monté.
Figure 3 est une vue en coupe suivant la ligne 3-3 de la figure 2.
Figure 4 est une vue en coupe suivant la ligne 4-4 de la figure 3.
Figure 5 montre en perspective une variante de réalisation de l'organe de verrouillage.
Figure 6 montre en perspective un élément de boîtier avec l'organe de verrouillage de la figure 5.

Aux figures 1 à 4, on a représenté un élément de boîtier femelle 1 destiné à coopérer avec un élément de boîtier mâle (non représenté).

Cet élément de boîtier 1 comporte six canaux 2 destinés à recevoir, chacun, un organe de contact électrique femelle 4 (voir figure 3).

Chaque organe de contact 4 comprend un corps avec, à une extrémité, des pattes 6 et 7 destinées respectivement au sertissage d'un conducteur dénudé 8 et au sertissage dudit conducteur logé dans sa gaine isolante, tandis que l'autre extrémité se termine par un conduit 10 destiné à recevoir une languette mâle 11, dans le conduit s'étendant une lame élastique 12 de manière que la languette soit pincée élastiquement.

Chaque canal 2 est terminé par une butée 13 contre laquelle vient porter l'extrémité correspondante de l'organe 4, une fente 15 étant prévue pour le passage de la languette 11.

Dans chaque canal 2 s'étend une barrette élastique 16 qui comporte une rampe 17 et qui est terminée par un abrupt 18 afin que lorsqu'on engage un organe 4 ladite barrette s'efface puisqu'elle forme, avec son abrupt 18, une butée s'opposant au retrait de l'organe 4.

Dans sa partie centrale, l'élément de boîtier 1 comporte deux canaux 20 (voir figure 4) qui ont une dimension supérieure à celle des canaux 2 et qui sont destinés à recevoir des organes de contact électrique 21 destinés à être traversés par des courants électriques ayant une intensité relativement importante.

Les organes 21 comportent, à leur extrémité libre, un conduit 22 destiné à recevoir une languette mâle 23, dans le conduit 22 s'étendant une lame élastique 24 pour pincer élastiquement ladite languette mâle 23.

A l'extrémité opposée à celle destinée à recevoir la languette mâle 23, l'organe 21 comporte, d'une part, des pattes 26 destinées à enserrer un conducteur électrique et sa gaine isolante 29 et, d'autre part, des pattes 27 pour le sertissage du conducteur préalablement dénudé. Il est également prévu une saillie 36 coopérant avec un cran 37 du canal 20.

Le canal 20 est terminé par une butée 33 pour retenir l'extrémité correspondante de l'organe 21, tandis que ce dernier présente une ouverture 30 dans laquelle s'engage un ergot 31 d'une barrette élastique 32 ménagée dans le conduit.

L'élément de boîtier 1 présente des fentes 35 pour le passage des languettes mâles 23.

L'élément de boîtier 1 est prolongé par une jupe 40 qui s'étend du côté par lequel les organes 4 et 21 sont introduits, respectivement, dans les canaux 2 et 20.

La jupe 40 a une forme générale rectangulaire avec deux grands côtés 40a et 40b et deux petits côtés 40c et 40d et présente, sur le grand côté 40a au voisinage du petit côté 40c, deux fentes 42 qui délimitent une patte élastique 43 dans laquelle est formée une ouverture 45.

Sur le grand côté 40a au voisinage du petit côté 40c, la jupe 40 comporte une patte élastique 43a avec une ouverture 45a, ladite patte étant délimitée par deux fentes 42a.

Dans la partie médiane du grand côté 40b la jupe 40, d'un côté, est pourvue d'une nervure de guidage 44, tandis que de l'autre côté sont ménagées deux faces de guidage 47 et 48.

Du côté de la face 48 dans le grand côté 40a, sont ménagées deux fentes 42b qui déterminent une patte élastique 43b avec une ouverture 45b, tandis que sur le côté opposé est prévue une patte correspondante 43c.

La jupe 40 est destinée à recevoir deux organes de verrouillage 50 et 50a qui sont identiques et réversibles.

L'organe 50 affecte la forme d'un U avec une âme 51 et deux branches 52 et 53, la branche 53 étant plus longue que la branche 52.

Sur sa face externe la branche 52 comporte une saillie 54 qui est située en un point intermédiaire médian de la longueur et de la largeur de ladite branche.

La saillie 54 présente, en section, la forme d'un trapèze dont la grande base est tournée vers l'extérieur.

La branche 53, sur sa face externe, est pourvue d'une saillie 55 conformée de la même façon que la saillie 54 et située en un point médian de la longueur de la branche et de sa largeur.

L'organe 50a étant identique à l'organe 50, on a reporté sur les dessins pour désigner les parties correspondantes, les références utilisées pour la description de l'organe 50 mais affectées de la lettre "a".

Les organes 50 et 50a ont une certaine épaisseur et les extrémités libres tournées vers l'intérieur des pattes élastiques 43, 43a, 43b et 43c sont biseautées.

Lorsque les organes de contact électrique 4 et 21 sont mis en place dans les canaux 2 et 20, respectivement, on place les organes 50 et 50a. L'organe 50 est guidé par l'extrémité libre de sa branche 53 contre la nervure 44 et par l'extrémité libre de sa branche 52 contre la face 47 tandis que les saillies 54 et 55 portent contre les biseaux des pattes élastiques 43 et 43a qui sont ainsi soulevées jusqu'à ce que les ergots s'engagent dans les ouvertures 45 et 45a. Le bord des ouvertures 45, 45a adjacent au bord biseauté est incliné pour coopérer avec la fente des saillies 54 et 55.

On remarquera que, grâce à l'épaisseur des branches 52 et 53 et de l'âme 51, l'organe 50 recouvre légèrement les canaux 2, le cran 37 et l'un des canaux 2 de sorte que les différents organes de contact 4 et 21 se trouvent bloqués dans les canaux et ne peuvent plus être dégagés.

De plus, dans le cas où les organes de contact 4 et 21 seraient insuffisamment engagés dans les canaux, l'organe 50, lors de son engagement dans la jupe 40, bute contre lesdits organes de contact et en les repoussant assure leur mise en place.

L'organe de verrouillage 50a se monte de la même façon que l'organe 50.

L'organe 50 peut être retourné de manière à être monté du côté de la face 48, l'organe 50a pouvant être monté du côté de la face 47.

Comme les organes 50 et 50a sont indépendants, ils peuvent être écartés afin de faciliter leur mise en place malgré les conducteurs qui font saillies à travers la jupe 40.

Les figures 5 et 6 montrent une variante de réalisation de l'invention.

L'élément de boîtier de la figure 6 est identique à celui décrit aux figures précédentes et il ne sera, par conséquent, pas décrit en détail ; on a reporté sur cette figure, les références utilisées pour les figures précédentes.

Dans cette réalisation, les organes de verrouillage 60 et 60a qui sont destinés à s'engager dans la jupe 40 comportent une bande souple 63 qui relie les extrémités libres des branches 61 et 61a. Cette bande souple 63 forme une boucle afin de passer au-dessus de la nervure 44.

Les organes 60 et 60a ainsi reliés sont plus aisés à mettre en place et sont aussi réversibles.

Comme dans l'exemple précédent, les organes 60 et 60a peuvent être écartés pour faciliter leur mise en place en guidant les conducteurs électriques.

Bien entendu, l'invention n'est pas limitée aux modes de réalisation qui viennent d'être décrits et représentés. On pourra y apporter de nombreuses modifications de détail sans sortir pour cela du cadre de l'invention.

## Revendications

1. Elément de boîtier de connecteur électrique du type constitué d'un corps (1) de forme générale parallélépipédique en matière isolante et présentant une série de canaux (2, 20) destinés à recevoir, chacun, un organe de contact électrique (4, 21) mâle ou femelle dont une extrémité est destinée à coopérer avec un organe de contact électrique complémentaire, tandis que l'autre extrémité est solidaire d'un conducteur électrique (8, 29), ledit élément de boîtier (1), du côté de son extrémité à travers laquelle s'étendent les conducteurs électriques (8, 29), comportant un organe de verrouillage (50, 50a) présentant une ouverture pour le passage des conducteurs et débordant sur les canaux afin de bloquer les organes de contacts électriques (4, 21) dans lesdits canaux, caractérisé en ce que, du côté de son extrémité à travers laquelle s'étendent les conducteurs électriques, ledit élément de boîtier est prolongé par la jupe (40), tandis que l'organe de verrouillage est formé de deux éléments à section en U dont les branches comportent, chacune, une saillie (54), les pattes élastiques (43) étant découpées dans ladite jupe et comportant, chacune, une ouverture (45) dans laquelle vient s'insérer la saillie (54) correspondante.

2. Elément de boîtier de connecteur électrique, selon la revendication 1, caractérisé en ce que les saillies (54, 55) affectent la forme d'un trapèze dont la grande base est située sur le bord libre, le bord des ouvertures (45) adjacent aux extrémités libres des pattes élastiques étant incliné pour coopérer avec la fente des saillies.

3. Elément de boîtier de connecteur électrique, selon la revendication 1, caractérisé en ce que les extrémités libres des branches (61, 61a) correspondantes des deux éléments en U sont reliées par une bande souple (63).

4. Elément de boîtier de connecteur électrique, selon la revendication 1, caractérisé en ce que les pattes élastiques (43) et les saillies (54, 55) ont une position telle que l'organe de verrouillage (50, 50a) et (60, 60a) est réversible.
